# EUROPÄISCHE PATENTSCHRIFT

(11) **EP 0 269 923 B1**
(45) Veröffentlichungstag und Bekanntmachung des Hinweises auf die Patenterteilung: **23.09.1992**
(21) Anmeldenummer: 87116641.9
(22) Anmeldetag: 11.11.1987
(51) Int. Cl.: F24F 13/068, F24F 13/12, F24F 13/10

(54) **Quelluftauslass**
Air outlet
Sortie d'air

(30) Priorität: 29.11.1986 DE 8632109 U
(43) Veröffentlichungstag der Anmeldung: 08.06.1988
(73) Patentinhaber: Kessler & Luch GmbH, D-35394 Giessen 1 (DE)
(72) Erfinder: Detzer, Rüdiger, Dr. Dipl.-Ing., D-6305 Alten-Buseck (DE); Jungbäck, Eberhard, Dipl.-Ing., D-6338 Hüttenberg (DE)

(56) Entgegenhaltungen:
- DE-A- 2 718 760
- DE-U- 7 538 272
- FR-A- 2 501 341
- US-A- 4 261 519

## Beschreibung

Die Erfindung betrifft einen Quelluftauslaß zur Belüftung von Räumen, mit mindestens einem mit einem Ende an eine Zuluftversorgung angeschlossenen und horizontal ausgerichteten Auslaßrohr, das aus mindestens einem mit Öffnungen versehenen Mantel gebildet ist und dessen anderes Ende mit einem Schließelement derart verschlossen ist, daß ein Ausströmen von Zuluft am anderen Ende unmöglich ist, wobei das Auslaßrohr mit mindestens einem einen Teil seines Umfangs zugeordneten und Öffnungen des Mantels überdeckenden Einstellschieber versehen ist und der Einstellschieber am Auslaßrohr um die Achse des Auslaßrohrs drehbar angeordnet ist.

Bei der Belüftung von Sälen oder Hallen treten wegen der variablen Raumhöhen lüftungstechnische Probleme dann auf, wenn unter Berücksichtigung unterschiedlicher Wärmelasten eine stabile Luftströmung gewährleistet sein soll. Dazu sind die Auslaßimpulse sowohl der Größe als auch der Richtung nach für jeden Luftauslaß getrennt einzustellen, und diese Einstellung ist darüberhinaus von der Temperaturdifferenz der eingeblasenen Zuluft und von der Empfindlichkeit der im Ausblasbereich tätigen Beschäftigten oder der dort angeordneten Maschinen und Werkzeuge abhängig. Um diese Schwierigkeiten zu umgehen, wurden Quelluftauslässe geschaffen, bei denen die Zuluft über den gesamten Umfang und die gesamte Länge des mit Öffnungen versehenen Auslaßrohres "quellend" austritt, so daß ein wesentlicher Strömungsimpuls eingebracht wird. Bei dieser Lüftungsform steigt bei positiver Temperaturdifferenz (Heizfall) die Luft rasch aufgrund ihrer geringen Dichte auf, während sie bei negativer Temperaturdifferenz (Kühlfall) schnell nach unten absinkt. In beiden Fällen tritt der erwünschte Erfolg der Durchlüftung des Saales oder der Halle nicht ein. Um doch zu der gewünschten Durchlüftung zu kommen, wird daher die Austrittsgeschwindigkeit der Luft so erhöht, daß durch Induktion sowohl eine Mischung der Zuluft mit der Raumluft als auch eine Raumluft-Strömung in Gang gesetzt wird. Die sich einstellende Raumluft-Strömung wird dabei wesentlich vom mit der Zuluft eingebrachten Impuls bestimmt; es können einige Bereiche des zu durchlüftenden Raumes zu gut, andere zu schlecht durchströmt sein. Ersteres führt zu unangenehmen Zugerscheinungen, letzteres zu einer stetigen Luftverschlechterung.

Aus der DE-U-75 38 272 ist ein Quelluftauslaß der gattungsgemäßen Art bekannt, bei dem der Mantel des Auslaßrohres nur längs eines begrenzten Umfassungswinkels mit Öffnungen versehen ist, die durch einen im Inneren des Auslaßrohres angeordneten Einstellschieber abdeckbar sind. Zur Einstellung der Richtung des Strömungsimpulses ist das Auslaßrohr selbst um seine Achse drehbar. Durch Austausch des Einstellschiebers ist der Auslaßwinkel des Auslaßrohres nicht veränderbar; das Auslaßrohr selbst müßte jeweils bei gewünschter Änderung ausgetauscht werden.

Es ist die Aufgabe der vorliegenden Erfindung einen Quelluftauslaß der gattungsgemäßen Art so auszubilden, daß der von ihm in den zu belüftenden Raum eingebrachte Strömungsimpuls auf einfache Weise hinsichtlich seiner Richtung einstellbar und in seiner Größe vorgebbar ist; darüberhinaus soll der Quelluftauslaß einfach aufgebaut, sicher betreibbar und wirtschaftlich herstellbar sein.

Diese Aufgabe wird erfindungsgemäß dadurch gelöst, daß ein an die Zuluftversorgung anschließbarer Zuluftkasten mit mindestens einem horizontal ausgerichteten Anschlußstutzen vorgesehen ist, der in das eine Ende des über seinen gesamten Mantel mit Öffnungen versehenen Auslaßrohres mündet und der Einstellschieber längs eines Zentriwinkels das Auslaßrohr von außen umfaßt und die gesamte Länge des mit Öffnungen versehenen Teils des Auslaßrohres überdeckt.

Durch diese Ausbildung ist ein Quelluftauslaß gegeben, der durch die abgedeckte Fläche im freien Bereich eine erhöhte Strömungsgeschwindigkeit aufweist. Damit wird der aus dem Produkt Massenstrom und Austrittsgeschwindigkeit gebildete Strömungsimpuls einstellbar, denn der Massendurchsatz wird durch den Schieber verringert, während die Strömungsgeschwindigkeit nicht über eine vom Vordruck hergegebene Grenze ansteigen kann. Während durch den vom Einstellschieber überdeckten Zentriwinkel der Betrag des Strömungsimpulses gegeben ist, ist die Richtung des Strömungsimpulses dadurch verstellbar und somit den Bedürfnissen anpassbar, daß der Einstellschieber um die Achse des stationären Auslaßrohres verdreht werden kann. So lassen sich die im Kühl- bzw. Heizfall gegebenen Bedingungen so abgleichen, daß - ohne Änderung des Betrages des Strömungsimpulses - der Strömungsimpuls als gerichtete Größe verändert werden kann. Durch die Beschränkung des Austrittsgebietes tritt darüberhinaus eine verbesserte Zuströmmöglichkeit für die durch Induktion angesaugte Raumluft ein, was zu einer Verbesserung des Mischverhaltens dieses Luftauslasses führt.

Die Anzahl der Auslaßrohre ist dabei von der Geometrie des Saales bzw. der Halle gegeben; an einen Luftkasten können eine Anzahl von Luftauslaßrohren angeschlossen sein. Vorteilhaft ist jedoch, die Anzahl der Auslaßrohre jedes der Auslaßkästen auf zwei oder drei zu beschränken.

Während bei einem einteiligen Einstellschieber der Betrag bzw. die Größe des Strömungsimpulses durch den von ihm überdeckten Zentriwinkel des Auslaßrohres fest vorgegeben ist, lassen sich in einer besonders einfachen Weise Betrag und Richtung des Strömungsimpulses dadurch einstellen, daß der Einstellschieber aus zwei höchstens 180° des Umfanges des Mantels des Auslaßrohres umfassenden Teilschiebern gebildet ist, die unabhängig voneinander gegeneinander verstellbar, miteinander fixierbar und fixiert miteinander um die Achse des Auslaßrohres verdrehbar sind. Durch diese Ausbildung des Einstellschiebers läßt sich das Abgleichen der Klima-Anlage bei ihrem Einfahren in einfacher Weise dadurch bewerkstelligen, daß der den Betrag des Strömungsimpulses gebende Umfassungswinkel des Einstellschiebers während des Einfahrens auf den günstigsten Wert gebracht und beide Einstellschieber in dieser Lage miteinander fixiert werden. Die so miteinander fixierten Teilschieber sind gemeinsam um die Achse des Auslaßrohres verdrehbar, so daß die Richtung des Strömungsimpulses bei konstantem Betrag nach wie vor einstellbar ist.

Vorteilhaft ist es, den Übergang vom Anschlußstutzen des Luftkastens zum Auslaßrohr als mit einer Abrundung versehene Auslaßdüse auszubilden. Weiterhin ist es vorteilhaft, im Anschlußstutzen einen Drallgeber anzuordnen. Während durch die Auslaßdüse der Stoßverlust verringert und somit der energetische Wirkungsgrad des Quelluftauslasses verbessert wird, wird durch den Drallgeber ein von einer Drallströmung überlagertes Einströmen der Zuluft in das Auslaßrohr bewirkt. Diese Drallströmung setzt sich nach außen hin fort und verbessert das Mischungsverhalten.

Die Anordnung eines zusätzlichen, inneren Mantels mit einer Vielzahl von Öffnungen und insbesondere die Anordnung von koaxialen Leitringen, die darüberhinaus auch noch im Winkel zu einer normal zur Achse des Auslaßrohres ausgerichteten Ebene angestellt sind, verbessern das Ausströmverhalten, so daß gezielte "quasi punktuelle" Belüftungen ermöglicht werden. Einzelne Arbeitsplätze können durch geeignete Wahl der Richtung des Strömungsimpulses unterschiedlichen Anforderungen angepaßt werden.

Eine besonders einfache Bauweise wird dadurch erreicht, daß die das Auslaßrohr verschließende Endplatte und der im Bereich des Anschlußstutzens vorgesehene Abschlußring mittels Spannschrauben miteinander spannbar verbunden sind. Vorteilhaft ist es bei dieser Anordnung, daß die Endplatte und der Abschlußring je mindestens eine außerhalb des Mantels angeordnete Ringnut aufweisen, wobei die Endkanten des Einstellschiebers (bzw. der Teilschieber) in den Nuten gelagert sind. Weitere Nuten, z. B. auch zur Aufnahme des inneren Mantels, sind ebenfalls möglich. Durch diesen Aufbau wird der Quelluftauslaß gebildet aus dem Abschlußring und der Endplatte, in deren Nuten der äußere Mantel und der Einstellschieber bzw. die beiden Teilschieber, gegebenenfalls auch der innere Mantel, mit ihren freien Kanten eingreifen, und wobei der Abschlußring und die Endplatte mittels der Spannschrauben zusammengespannt werden. Dabei können je eine Ringnut für jeden der Teilschieber vorhanden sein, beide Teilschieber können jedoch auch in einer - dann möglicherweise etwas breiteren - Ringnut eingesetzt sein. Sind beide Teilschieber in eine Nut eingesetzt, erleichtert dies das Fixieren der beiden Teilschieber aneinander.

Eine vorteilhafte Weiterbildung besteht darin, daß der Übergang vom Anschlußstutzen zum Auslaßrohr als mit einer Abrundung versehene Auslaßdüse ausgebildet ist, daß die Endplatte mit einem axial im Auslaßrohr angeordneten konusförmigen Leitkörper versehen ist, dessen inneres, den kleineren Durchmesser aufweisendes Ende höchstens bis an die Abrundung der Auslaßdüse reicht. Vorteilhaft ist es dabei, den axial eingesetzten Leitkörper als an beiden Stirnseiten offenen Hohlkörper auszubilden und die Endplatte mit einer von dem Hohlkörper überdeckten Zentralöffnung zu versehen. Durch den Leitkörper wird zunächst eine gleichmäßige Ausströmung über die gesamte Länge des Auslaßrohres erreicht. Dies ist eine Folge des sich zur Endplatte hin verengenden Spaltes zwischen der äußeren Oberfläche des konusförmigen Einsatzes und dem Mantel des Auslaßrohres. Wird der konusförmige Einsatz als an beiden Stirnseiten offener Hohlkörper ausgebildet und weist die Endplatte eine Zentralöffnung auf, bewirkt der Einsatz eine Vormischung von Zuluft und Raumluft, da die Raumluft im Bereich der Ausströmdüse mit (relativ) hoher Geschwindigkeit strömt und aufgrund ihres dadurch verringerten statischen Druckes über das Zentralrohr Raumluft ansaugt. Dies wird besonders dann noch begünstigt, wenn eine Drallströmung durch einen im Anschlußstutzen angeordneten Drallgeber erzwungen wird.

Das Wesen der Erfindung wird anhand der Figuren 1 bis 6 beispielhaft erläutert. Dabei zeigen
- Fig. 1: eine halbperspektivische, schematische Darstellung eines an einen Luftkasten angeschlossenen Auslaßrohres;
- Fig. 2: Luftkasten in schematischer Darstellung;
- Fig. 3: Auslaßrohr mit Drallgeber im Anschlußstutzen und Konuseinsatz;
- Fig. 4: Endplatte
a: Querschnitt (Halbschnitt)
b: Aufsicht
- Fig. 5: abschlußring (Aufsicht);
- Fig. 6: Einzelheit Endplatte mit Nuten
a: eine Nute für beide Teilschieber
b: je eine Nute für jeden der Teilschieber

Die Fig. 1 zeigt schematisch in einer perspektivisch-teilgeschnittenen Darstellung einen Zuluftkasten 1, an den ein Auslaßrohr 6 angeschlossen ist. Der Zuluftkasten 1 wird dabei gebildet aus einer Zuluftkammer 1.1, hier zylindrisch dargestellt, deren äußerer Mantel ein Anschlußrohr 1.3 zum Anschluß des Zuluftkastens an die Lüftungsanlage aufweist. Eine zur Stirnwand parallele Wand 1.2 ist mit einem weiteren Anschlußstutzen 1.4 für das Auslaßrohr 6 versehen. Es versteht sich von selbst, daß bei der zylindrischen Darstellung beide gegenüberliegenden Stirnwände derartige Anschlußstutzen 1.4 aufweisen können. Die dargestellt, zur Stirnwand parallele Wand ist gegenüber der Stirnseite zurückgesetzt, dadurch ergibt sich ein überstehender Kragen 1.5, der direkt an den Außendurchmesser des Mantels 6.1 des Auslaßrohres 6 anschließen kann. Der Anschlußstutzen 1.4 nimmt das Anschlußrohr 2 für das Auslaßrohr auf, wobei das Ausströmende des Anschlußstutzens 2 im Inneren des Auslaßrohres 6 als Ausströmdüse mit entsprechend abgerundeter Mündung 2.1 (Fig. 3) ausgebildet ist. Das Auslaßrohr 6 selbst besteht im wesentlichen aus dem dem Zuluftkasten 1 zugewandten Anschlußring 9 und der auf der anderen Seite vorgesehenen Endplatte 11, wobei zwischen Abschlußring 9 und Endplatte 11 der äußere, mit einer Vielzahl von Luftausströmöffnungen 6.2 (Fig. 3) versehene Mantel 6.1 verläuft. Dieser äußere Mantel 6.1 ist mittels eines sich vom Abschlußring 9 bis zur Endplatte 11 erstreckenden Einstellschiebers 10 teilweise abdeckbar. Dieser Einstellschieber 10 ist um die Achse des Auslaßrohres 6 schwenkbar, so daß der gewünschte Ausströmbereich durch die Einstellung dieses Einstellschiebers 10 gewählt werden kann. Zur Vergleichmäßigung der Ausströmung ist ein innerer, ebenfalls mit einer Vielzahl von Öffnungen 5.2 (Fig. 3) versehener Mantel 5.1 angeordnet, der konzentrisch zum äußeren Mantel 6.1 liegt und einen radialen Abstand von diesem aufweist. Zwischen beiden Mänteln befinden sich einige Leitringe 7, die eine eventl. noch vorhandene axiale Komponente der Strömung in eine radiale umleiten. Das dargestellte Auslaßrohr 6 weist weiter einen konusförmigen Leiteinsatz 4 auf, dessen inneres Ende 4.1 im Bereich der Ausströmdüse 2.1 (Fig. 3) des Anschlußstutzens 2 für das Auslaßrohr 6 liegt. Das äußere Ende des Leiteinsatzes 4 ist an der Endplatte 11 befestigt, die als Träger des Leiteinsatzes 4 dient. Durch diesen Leiteinsatz wird eine über die axiale Länge gleichmäßige Ausströmung erreicht. Soll darüber hinaus die Mischung verbessert werden, wird der konusförmige Leiteinsatz 4 als beidseits offener Hohlkörper ausgebildet und erhält die Endplatte 11 eine Zentralöffnung 11.5 (Fig. 6). Bei dieser Ausbildung kann Raumluft, angesaugt vom Unterdruck, der im Bereich der Auslaßdüse 2.1 (Fig. 3) schnellströmenden Zuluft noch innerhalb des Auslaßrohres mit der Zuluft vermischt werden.

Die Fig. 2 zeigt den Zuluftkasten 1 in einer zylindrischen Ausführung, bei der die Zylinderachse rechtwinklig zur Achse der Anschlußstutzen 1.4 für die Auslaßrohre 6 steht. Die Zuluftkammer 1.1 des Zuluftkastens 1 ist mit einer Zwischenwand 1.2 abgeschlossen und diese Zwischenwand 1.2 mit dem Anschlußstutzen 1.3 für die Zuluftanlage versehen. Bei dieser Ausführung kann der Anschluß an die Zuluftanlage "unsichtbar" ausgeführt werden und der überstehende Kragen erlaubt einen architektonisch günstigen Anschluß an die Deckenkonstruktion. Die Anschlußrohre 1.4 für die Auslaßrohre 6 sind gegenüberliegend angeordnet. Andere Konfigurationen, etwa mit drei im Winkel von 120° angeordneten oder mit vier kreuzweise gegenüberliegenden Anschlußstutzen 1.4 sind selbstverständlich möglich.

Die Fig. 3 zeigt schließlich einen Teilschnitt des Auslaßrohres 6 mit seinem Anschlußstutzen 2. Der Anschlußstutzen 2 trägt das nach außen nicht weiter abgestützte Anschlußrohr 6, wobei die Kraftübertragung im wesentlichen durch den Abschlußring 9 erfolgt. Im Inneren des Anschlußstutzens 2 ist ein Drallgeber 3 vorgesehen, der aus Strömungsrichtung angestellten Flügeln 3.2 besteht, die an einem axial verstellbaren Zentralkörper 3.1 befestigt sind. Der Anschlußstutzen 2 ist innerhalb des Auslaßrohres 6 mit einer abgerundeten Aufweitung 2.1 versehen, die eine Auslaßdüse darstellt. Das Auslaßrohr 6 wird wesentlich gebildet vom äußeren Mantel 6.1, der mit einer Vielzahl von über seine Oberfläche verteilten Öffnungen 6.2 versehen ist. Das äußere Ende des äußeren Mantels 6.2 ist mit einer Endplatte 11 abgeschlossen.

Der Abschlußring 9 und die Endplatte 11 werden mittels Spannschrauben 8 zusammengehalten. Im Inneren des äußeren Mantels 6 ist ein weiterer, innerer Mantel 5.1 angeordnet, der ebenfalls mit einer Vielzahl von über seine Oberfläche verteilten Öffnungen 5.2 versehen ist. Der innere Mantel 5.1 ist dabei koaxial zum äußeren Mantel 6.1 und in dem radialen Abstand zwischen beiden Mänteln sind die schräg angestellten Leitringe 7 vorgesehen, die in der gewählten Darstellung lediglich strichförmig angedeutet sind. Im Inneren des inneren Zylinders 5.1 ist ein konusförmiger Leitkörper 4 vorgesehen, der als Hohlkörper ausgebildet ist und an seinem äußeren Ende in Verbindung mit der Endplatte 11 steht. Die Endplatte 11 selbst weist eine zentrale Öffnung 11.5 (Fig. 6) auf, so daß ein Luftweg in axialer Richtung von außen bis in den Bereich der Auslaßdüse 2.1 des Anschlußstutzens 2 für das Auslaßrohr 6 gegeben ist. Außerhalb des äußeren Mantels 6.1 befindet sich der Einstellschieber 10 (Fig. 1), der in der Darstellung der Fig. 3 aus zwei Teilschiebern 10.1 und 10.2 besteht.

Die Fig. 4a und 4b zeigen die Endplatte 11, wobei die Fig. 4a einen Halbschnitt und die Fig. 4b eine Aufsicht auf die Innenseite darstellen. Die Endplatte 11 ist mit einer Vielzahl konzentrischer Ringnuten versehen, wobei die äußeren Nuten 11.1 und 11.2 je einen Teilschieber aufnehmen. Die folgende Nute 1.4 ist Vorgesehen zur Aufnahme der Außenkante des äußeren Mantels 6.1, die innere Nut 11.3 zur Aufnahme der Außenkante des inneren Mantels 5.1. Die drei im Winkel -Abstand von 120° angeordneten (nicht näher bezeichneten) Bohrungen dienen zur Durchführung der Spannschrauben 8 (Fig.3). Die Fig. 5 zeigt analog dazu die Darstellung des Abschlußringes 9. Auch hier sind wieder die äußeren Ringnuten 9.1 und 9.2 zur Aufnahme der korrespondierenden Endkanten der Teilschieber 10.1 und 10.2 (Fig. 3) bestimmt. Die innen liegenden Ringnuten 9.4 und 9.3 nehmen die Kanten des äußeren und des inneren Mantels 6.1 und 5.1 (Fig. 3) auf. Durch die (nicht näher bezeichneten) Bohrungen werden die Spannschrauben geführt, die letztendlich den Abschlußring 9, die Endplatte 11 sowie die dazwischen angeordneten inneren und äußeren Mäntel 5.1 und 6.1 (Fig. 3) zusammenhalten.

Die Fig. 6a und 6b zeigen nochmals im Detail die Ausbildung der Endplatte 11 (wobei die Ausbildung des Abschlußringes 9 dazu entsprechend ist und einer besonderen Darstellung nicht bedarf). Die Endplatte 11 weist im Berich der Achse eine Zentralöffnung 11.5 auf, die in Verbindung mit dem an beiden Stirnseiten offenen, konusförmigen Leitkörper 4 den Luftdurchtritt der Raumluft in das Innere des Anschlußrohres 6 ermöglicht. In den Nuten 11.3 und 11.4 sind die beiden Mäntel, der innere Mantel 5.1 und der äußere Mantel 6.1 mit ihren äußeren Kanten eingelassen und werden - da sie sich so gegen den Abschlußring 9 abstützen können - mittels der Spannschrauben 8 angezogen. Beide Mäntel, der innere Mantel 5.1 und der äußere Mantel 6.1 weisen eine Vielzahl von Öffnungen 6.2 auf. Außerhalb des äußeren Mantels 6.1 sind die Teilschieber 10.1 und 10.2 des Einstellschiebers 10 angeordnet, wobei der Abstand zwischen dem äußeren Mantel 6.1 und dem Einstellschieber 10 möglichst gering sein soll (in den Fig. 6 zur besseren Verdeutlichung übertrieben dargestellt). Beide Teilschieber können - Fig. 6a - in einer einzigen Nut 11.1 zusammengefaßt sein, zumal das Verschieben der Teilschieber 10.1 und 10.2 gegeneinander lediglich beim Einfahren der Lüftungsanlage erfolgt (und möglicherweise nur in großen Zeitabständen wiederholt wird). Die beiden Teilschieber 10.1 und 10.2 liegen nahezu aufeinander und lassen sich in einfacher Weise miteinander fixieren. Das Einstellen des aus den miteinander verbundenen Teilschiebern 10.1 und 10.2 gebildeten Einstellschiebers 10 (Fig. 1) kann in einfacher Weise erfolgen, ebenso das Festlegen des eingestellten Einstellschiebers durch stärkeres Anspannen der Spannschrauben 8.

Die in Fig. 6b dargestellte Anordnung weist je eine Ringnut 11.1 und 11.2 für jeden der Teilschieber 10.1 und 10.2 auf. Diese Anordnung ist dann vorteilhaft, wenn etwa beim Umstellen der Anlage vom Winterbetrieb zum Übergangsbetrieb, vom Übergangsbetrieb zum Sommerbetrieb, vom Sommerbetrieb zum Übergangsbetrieb und zurück zum Winterbetrieb die Impulseinstellung durch Verschieben der Teilschieber 10.1 und 10.2 gegeneinander vorgenommen werden muß. Das individuelle Einstellen durch das gemeinsame Verschieben der Teilschieber 10.1 und 10.2 miteinander bleibt unabhängig davon möglich. Zum Fixieren der beiden Teilschieber bei dieser Anordnung können Spannschrauben, Rasten o.dgl. zwischen den Schiebern angeordnet sein, die angezogen bzw. eingerastet ein Verstellen gegeneinander verhindern.

## Patentansprüche

1. Quelluftauslaß zur Lüftung von Räumen, mit mindestens einem mit einem Ende an eine Zuluftversorgung (1) angeschlossenen und horizontal ausgerichteten Auslaßrohr (6), das aus mindestens einem mit Öffnungen (6.2) versehenen Mantel (6.1) gebildet ist und dessen anderes Ende mit einem Schließelement (11) derart verschlossen ist, daß ein Ausströmen von Zuluft am anderen Ende unmöglich ist, wobei das Auslaßrohr (6) mit mindestens einem einen Teil seines Umfangs zugeordneten und Öffnungen (6.2) des Mantels (6.1) überdeckenden Einstellschieber (10) versehen ist und der Einstellschieber am Auslaßrohr um die Achse des Auslaßrohrs drehbar angeordnet ist,
dadurch gekennzeichnet,
daß ein an die Zuluftversorgung anschließbarer Zuluftkasten (1) mit mindestens einem horizontal ausgerichteten Anschlußstutzen (2) vorgesehen ist, der in das eine Ende des über seinen gesamten Mantel (6.1) mit Öffnungen (6.2) versehenen Auslaßrohres (6) mündet und der Einstellschieber (10) längs eines Zentriwinkels das Auslaßrohr (6) von außen umfaßt und die gesamte Länge des mit Öffnungen (6.2) versehenen Teils des Auslaßrohres überdeckt.

2. Quelluftauslaß nach Anspruch 1, **dadurch gekennzeichnet,** daß der Zuluftkasten (1) zwei um 180° gegeneinander ausgerichtete Auslaßrohre (6) aufweist.

3. Quelluftauslaß nach Anspruch 1, **dadurch gekennzeichnet,** daß der Zuluftkasten (1) drei um 120° gegeneinander versetzte Auslaßrohre (6) aufweist.

4. Quelluftauslaß nach einem der Ansprüche 1 bis 3, **dadurch gekennzeichnet,** daß der Einstellschieber (10) aus zwei höchstens 180° des Umfanges des Mantels (6.1) des Auslaßrohres (6) umfassenden Teilschiebern (10.1; 10,2) gebildet ist, die unabhängig voneinander gegeneinander verstleebar, miteinander fixierbar und fixiert miteinander um die Achse des Auslaßrohres (6) verdrehbar sind.

5. Quelluftauslaß nach einem der Ansprüche 1 bis 4,
dadurch gekennzeichnet,
daß der Übergang vom Anschlußstutzen (2) zum Auslaßrohr (6) als mit einer Abrundung (2.1) versehene Auslaßdüse ausgebildet ist.

6. Quelluftauslaß nach einem der Ansprüche 1 bis 4, **dadurch gekennzeichnet,** daß im Anschlußstutzen (2) ein Drallgeber (3) angeordnet ist.

7. Quelluftauslaß nach Anspruch 6, **dadurch gekennzeichnet,** daß der Drallgeber (3) einen mit radial abstehenden und gegen die Strömungsrichtung angestellten Flügeln (3.2) versehenen Zentralkörper (3.1) aufweist.

8. Quelluftauslaß nach Anspruch 6 oder 7, **dadurch gekennzeichnet,** daß der Drallgeber (3) axial verstellbar ist.

9. Quelluftauslaß nach einem der Ansprüche 6 bis 8, **dadurch gekennzeichnet,** daß das/die Ausluftrohr/e (6) einen innere mit Öffnungen (5.2) versehenen Mantel (5.1) aufweist.

10. Quelluftauslaß nach Anspruch 9, **dadurch gekennzeichnet,** daß zwischen dem äußeren Mantel (6.1) und dem inneren Mantel (5.1) koaxiale Leitringe (7) angeordnet sind.

11. Quelluftauslaß nach Anspruch 10, **dadurch gekennzeichnet,** daß die koaxialen Leitringe (7) in einem gegenüber einer rechtwinklig auf der Achse des Auslaßrohres (6) stehenden Ebene geneigt angeordnet sind.

12. Quelluftauslaß nach einem der Ansprüche 6 bis 11, **dadurch gekennzeichnet,** daß die das Auslaßrohr (6) verschliessende Endplatte (11) und der im Bereich des Anschlußstutzens (2) vorgesehene Abschlußring (9) mittels Spannschrauben (8) spannbar miteinander verbunden sind.

13. Quelluftauslaß nach Anspruch 12, **dadurch gekennzeichnet,** daß der Abschlußring (9) und die Endplatte (11) je mindestens eine außerhalb des Mantels (6.1) angeordnete ringförmige Nute (9.1; 11.1) aufweisen, wobei die Endkanten des Einstellschiebers (10, 10.1; 10.2) in den Ringnuten (9.1; 11.1) gelagert sind.

14. Quelluftauslaß nach Anspruch 13, **dadurch gekennzeichnet,** daß der Abschlußring (9) und die Endplatte (11) mindestens eine weitere, die Kanten des äußeren und/oder inneren Mantels (6.1; 5.1) aufnehmende Ringnut (9.3; 9.4; 11.3; 11.4) aufweisen.

15. Quelluftauslaß nach einem der Ansprüche 6 bis 14,
dadurch gekennzeichnet,
daß der Übergang vom Anschlußstutzen (2) zum Auslaßrohr (6) als mit einer Abrundung (2.1) versehene Auslaßdüse ausgebildet ist, daß die Endplatte (11) mit einem axial im Auslaßrohr (6) angeordneten konusförmigen Leitkörper (4) versehen ist, dessen inneres, den kleineren Durchmesser aufweisendes Ende (4.1) höchstens bis an die Abrundung (2.1) der Auslaßdüse reicht.

16. Quelluftauslaß nach Anspruch 15, **dadurch gekennzeichnet,** daß der axial eingesetzte Leitkörper (4) als an beiden Stirnseiten offener Hohlkörper ausgebildet ist, wobei die Endplatte (11) mit einer von dem Hohlkörper überdeckten Zentralöffnung (11.5) versehen ist.

## Claims

1. Welling air outlet for the airing of rooms, with at least one horizontally aligned outlet pipe (6), which is connected by one end to a feed air supply (1), is formed from at least one shell (6.1) provided with openings (6.2) and the other end of which is closed by a closure element (11) in such a manner that an outflow of feed air at the other end is impossible, wherein the outlet pipe (6) is provided with at least one adjusting slide (10) associated with a part of its circumference and covering openings (6.2) of the shell (6.1) and the adjusting slide at the outlet pipe is rotatably arranged about the axis of the outlet pipe, characterised thereby that a feed air box (1) connectible to the feed air supply is provided with at least one horizontally aligned connection stub pipe (2), which opens into the one end of the outlet pipe (6) provided over its entire shell (6.1) with openings (6.2) and the adjusting slide (10) encompasses the outlet pipe (6) from outside along a sector angle and covers the entire length of the part of the outlet pipe that is provided with openings (6.2).

2. Welling air outlet according to claim 1, characterised thereby that the feed air box (1) has two outlet pipes (6) oriented at 180° relative to one another.

3. Welling air outlet according to claim 2, characterised thereby that the feed air box (1) has three outlet pipes displaced through 120° relative to one another.

4. Welling air outlet according to one of claims 1 to 3, characterised thereby that the adjusting slide (10) is formed from two partial slides (10.1; 10.2), which encompass at most 180° of the circumference of the shell (6.1) of the outlet pipe (6), are adjustable relative to and independently of one another, are fixable together and, fixed together, are rotatable about the axis of the outlet pipe (6).

5. Welling outlet according to one of claims 1 to 4, characterised thereby that the transition from the connecting stub pipe (2) to the outlet pipe (6) is formed as an outlet nozzle provided with a radiussing (2.1).

6. Welling air outlet according to one of claims 1 to 4, characterised thereby that a swirl imparting device (3) is arranged in the connecting stub pipe (2).

7. Welling air outlet according to claim 6, characterised thereby that the swirl imparting device (3) has a central body (3.1) provided with radially projecting vanes (3.2) set against the flow direction.

8. Welling air outlet according to claim 6 or 7, characterised thereby that the swirl imparting device (3) is axially adjustable.

9. Welling air outlet according to one of claims 6 to 8, characterised thereby that the outlet pipe or pipes (6) have an inner shell (5.1) provided with openings (5.2).

10. Welling air outlet according to claim 9, characterised thereby that coaxial guide rings (7) are arranged between the outer shell (6.1) and the inner shell (5.1).

11. Welling air outlet according to claim 10, characterised thereby that the coaxial guide rings (7) are arranged inclined in a plane opposite a plane standing perpendicularly to the axis of the outlet pipe (6).

12. Welling air outlet according to one of claims 6 to 11, characterised thereby, that the end plate (11) closing the outlet pipe (6) and the closure ring (9) provided in the region of the connecting stub pipe (2) are tightenably connected together by tightening screws (8).

13. Welling air outlet according to claim 12, characterised thereby that the closure ring (9) and the end plate (11) each have at least one ring-shaped groove (9.1; 11.1) arranged outside the shell (6.1), wherein the end edges of the adjusting slide (10; 10.1; 10.2) are mounted in the annular grooves (9.1; 11.1).

14. Welling air outlet according to claim 13, characterised thereby that the closure ring (9) and the end plate (11) have at least one further annular groove (9.3; 9.4; 11.3; 11.4) receiving the edges of the outer and/or inner shell (6.1; 5.1).

15. Welling air outlet according to one of claims 6 to 14, characterised thereby that the transition from the connecting stub pipe (2) to the outlet pipe (6) is constructed as an outlet nozzle provided with a radiussing (2.1), that the end plate (11) is provided with a conical guide body (4) which is arranged axially in the outlet pipe (6) and the inner end (4.1) thereof having the smaller diameter reaches at most up to the radiussing (2.1) of the outlet nozzle.

16. Welling air outlet according to claim 15, characterised thereby that the axially inserted guide body (4) is constructed as a hollow body open at both ends, wherein the end plate (11) is provided with a central opening (11.5) covered by the hollow body.

## Revendications

1. Sortie d'air jaillissant pour l'aération de pièces comprenant au moins un tuyau d'émission (6) raccordé par une extrémité à une amenée d'air (1) et orienté horizontalement, qui est constitué d'au moins une enveloppe (6. 1) pourvue d'ouvertures (6.2) et dont l'autre extrémité est fermée par l'intermédiaire d'un élément de fermeture (11) de façon qu'un échappement d'air amené est impossible à l'autre extrémité, le tuyau d'émission (6) étant pourvu d'au moins un coulisseau ou curseur de réglage (10) attribué à une partie de son pourtour et recouvrant des ouvertures (6.2) de l'enveloppe (6.1), et que le coulisseau de réglage est disposé sur le tuyau d'émission de façon à pouvoir tourner autour de l'axe du tuyau d'émission,
caractérisé en ce qu'est prévu un caisson d'air amené (1) pouvant être raccordé à l'amenée d'air présentant au moins un raccord (2) orienté horizontalement qui débouche dans une extrémité du tuyau d'émission (6) pourvu d'ouvertures (6.2) sur l'ensemble de son enveloppe (6.1), et que le coulisseau de réglage (10) entoure le tuyau d'émission (6) de l'extérieur le long d'un angle au centre et recouvre la longueur totale de la partie pourvue d'ouvertures (6.2) du tuyau d'émission.

2. Sortie d'air jaillissant selon la revendication 1, caractérisée en ce que le caisson d'air amené (1) présente deux tuyaux d'émission (6) orientés de 180° l'un par rapport à l'autre.

3. Sortie d'air jaillissant selon la revendication 1, caractérisée en ce que le caisson d'air amené (1) présente trois tuyaux d'émission (6) décalés de 120° les uns par rapport aux autres.

4. Sortie d'air jaillissant selon l'une des revendications 1 à 3, caractérisée en ce que le coulisseau ou curseur de réglage (10) est constitué de deux coulisseaux ou curseurs partiels (10.1; 10.2) couvrant au plus 180° du pourtour de l'enveloppe (6.1) du tuyau d'émission et pouvant être réglés l'un par rapport à l'autre indépendamment l'un de l'autre, pouvant être fixés l'un à l'autre et pouvant être tournés, fixés l'un à l'autre, autour de l'axe du tuyau d'émission (6).

5. Sortie d'air jaillissant selon l'une des revendications 1 à 4, caractérisée en ce que le passage du raccord (2) au tuyau d'émission (6) est constitué par une buse d'émission présentant un arrondi (2.1).

6. Sortie d'air jaillissant selon l'une des revendications 1 à 4, caractérisée en ce qu'un dispositif giratoire (3) est disposé dans le raccord (2).

7. Sortie d'air jaillissant selon la revendication 6, caractérisée en ce que le dispositif giratoire (3) présente un corps central (3.1) pourvu d'ailettes (3.2) s'écartant radialement et orientéees contre la direction d'écoulement.

8. Sortie d'air jaillissant selon la revendication 6 ou 7, caractérisée en ce que le dispositif giratoire (3) peut être déplacé axialement.

9. Sortie d'air jaillissant selon l'une des revendications 6 à 8, caractérisée en ce que le/les tuyaux d'émission (6) présentent une enveloppe (5.1) interne pourvue d'ouvertures (5.2).

10. Sortie d'air jaillissant selon la revendication 9, caractérisée en ce que des anneaux conducteurs (7) coaxiaux sont disposés entre l'enveloppe externe (6.1) et l'enveloppe interne (5.1).

11. Sortie d'air jaillissant selon la revendication 10, caractérisée en ce que les anneaux conducteurs (7) coaxiaux sont disposés, de façon inclinée, dans un plan perpendiculaire à l'axe du tuyau d'émission (6).

12. Sortie d'air jaillissant selon l'une des revendications 6 à 11, caractérisée en ce que la plaque extrême (11) fermant le tuyau d'émission (6) et l'anneau de fermeture (9) prévu au voisinage du raccord (2) sont reliés de façon tendable au moyen de vis de serrage (8).

13. Sortie d'air jaillissant selon la revendication 12, caractérisée en ce que l'anneau de fermeture (9) et la plaque extrême (11) présentent, respectivement, au moins une rainure annulaire (9.1; 11.1) disposée à l'extérieur de l'enveloppe (6.1), les arêtes extrêmes du coulisseau ou curseur de réglage (10; 10.1; 10.2) étant logées dans les rainures annulaires (9.1; 11.1).

14. Sortie d'air jaillissant selon la revendication 13, caractérisée en ce que l'anneau de fermeture (9) et la plaque extrême (11) présentent au moins une rainure annulaire supplémentaire (9.3; 9.4; 11.3; 11.4) recevant les arêtes de l'enveloppe externe et/ou interne (6.1; 5.1).

15. Sortie d'air jaillissant selon l'une des revendications 6 à 14, caractérisée en ce que le passage du raccord (2) au tuyau d'émission (6) est constitué par une buse d'émission présentant un arrondi (2.1), en ce que la plaque extrême (11) est pourvue d'un corps conducteur (4) en forme de cône disposé axialement dans le tuyau d'émission (6), dont l'extrémité interne (4.1), présentant le diamètre plus petit, s'étend au plus jusqu'à l'arrondi (2.1) de la buse d'émission.

16. Sortie d'air jaillissant selon la revendication 15, caractérisée en ce que le corps conducteur (4) placé axialement est réalisé sous la forme d'un corps creux ouvert aux deux faces frontales, la plaque extrême (11) étant pourvue d'une ouverture centrale (11.5) recouverte par le corps creux.
